# FASCICULE DE BREVET EUROPEEN

(11) **EP 3 029 531 B1**
(45) Date de publication et mention de la délivrance du brevet: **01.08.2018**
(21) Numéro de dépôt: 14195817.3
(22) Date de dépôt: 02.12.2014
(51) Int. Cl.: G04B 19/23, G04B 19/253

(54) **Dispositif d'affichage de périodes formant un cycle annuel**
Anzeigevorrichtung von Perioden, die einen Jahreszyklus bilden
Device for displaying periods forming an annual cycle

(43) Date de publication de la demande: 08.06.2016
(73) Titulaire: Blancpain SA., 1348 Le Brassus (CH)
(72) Inventeur: Denden, Mehdi, 39220 Les Rousses (FR); Rochat, Marco, 1348 Le Brassus (CH)
(74) Mandataire: Honoré, Anne-Claire

(56) Documents cités:
- EP-A1- 1 286 233
- EP-A1- 1 343 056
- CH-A3- 674 290
- US-A- 4 443 112

## Description

### Domaine de l'invention

L'invention se rapporte à un dispositif d'affichage de périodes dont la succession constitue un cycle annuel, d'un mouvement horloger, comprenant un organe indicateur desdites périodes. L'invention se rapporte également à une pièce d'horlogerie comprenant un tel dispositif d'affichage.

### Arrière-plan de l'invention

Un cycle annuel peut être divisé en un certain nombre de périodes, lesdites périodes pouvant comprendre le même nombre de jours ou un nombre de jours différents. Ainsi, un cycle annuel peut être divisé en douze périodes correspondant par exemple aux signes du zodiaque. Lesdits signe du zodiaque sont au nombre de douze et durent entre 29 et 32 jours. Le passage d'un signe au suivant s'effectue entre le 19 et le 24 du mois et dépend de la durée du signe en question. Par exemple, le signe du scorpion dure 29 jours entre le 24 octobre et le 22 novembre, alors que le signe du cancer dure 31 jours entre le 22 juin et le 22 juillet. Un cycle annuel peut également être divisé en douze périodes correspondant aux douze mois de l'année. Lesdits mois durent entre 28 jours et 31 jours. Des dispositifs d'affichage de ces périodes sont bien connus de l'homme du métier. Ils peuvent comprennent notamment un disque sur lequel sont représentées les différentes périodes au moyen de secteurs angulaires dont l'angle varie en fonction du nombre de jours de la période. Un tel dispositif est par exemple décrit dans le brevet CH 698 781 pour la représentation des signes du zodiaque. La période en cours est affichée au moyen d'un guichet prévu sur le cadran de la pièce d'horlogerie ou peut être indiquée au moyen d'un index, tel qu'une aiguille. Soit le disque soit l'index est entrainé en rotation pour effectuer un tour par an. L'affichage est trainant de sorte qu'il existe un manque de précision de l'affichage des périodes lorsqu'elles vont changer ou viennent de changer, en particulier lorsque l'affichage se fait au moyen d'un guichet. De plus, le mécanisme d'entrainement de l'organe indicateur des périodes part généralement du centre du mouvement de sorte que le disque d'affichage des périodes est concentrique au mouvement, ce qui limite les possibilités de positionnement de l'affichage desdites périodes.

### Résumé de l'invention

L'invention a notamment pour objectif de pallier les différents inconvénients des dispositifs connus.

Plus précisément, un objectif de l'invention est de fournir un dispositif d'affichage de périodes d'un cycle annuel permettant un affichage précis de la période, y compris aux moments des changements de périodes.

L'invention a également pour objectif de fournir un dispositif d'affichage de périodes d'un cycle annuel permettant de positionner l'affichage des périodes indépendamment du centre de la pièce d'horlogerie dans lequel il est utilisé.

L'invention a également pour objectif de fournir un dispositif d'affichage de périodes d'un cycle annuel permettant de pouvoir corriger facilement et rapidement la période affichée si besoin.

A cet effet, la présente invention concerne un dispositif mécanique d'affichage de périodes, dont la succession constitue un cycle annuel, d'un mouvement horloger, comprenant un organe indicateur desdites périodes.

Selon l'invention, ledit dispositif d'affichage comprend au moins un mécanisme de gestion de la durée d'affichage desdites périodes comprenant au moins :
- un organe d'entrainement de l'organe indicateur agencé pour entrainer l'organe indicateur lors d'un changement de période,
- une came de gestion de la durée d'affichage desdites périodes, et des moyens d'entrainement de la came,
- un premier différentiel à deux entrées et une sortie, une première entrée étant constituée par une roue d'entrainement de référence agencée pour effectuer un tour selon une période de référence, une seconde entrée étant constituée par un organe d'activation agencé pour coopérer avec ladite came, et la sortie étant constituée par ledit organe d'entrainement de l'organe indicateur,
ladite came comportant un profil agencé pour que l'organe d'activation coopère avec le premier différentiel pour déplacer, soit faire avancer ou reculer, l'organe d'entrainement de l'organe indicateur en fonction de la durée de la période affichée par rapport à la période de référence.

D'une manière avantageuse, l'organe d'entrainement de l'organe indicateur peut comprend un premier doigt d'entrainement agencé pour entrainer l'organe indicateur lors du changement de période.

D'une manière avantageuse, les moyens d'entrainement de la came peuvent comprendre un second doigt d'entrainement solidaire de la roue d'entrainement de référence et une étoile solidaire de la came, ledit second doigt d'entrainement étant agencé pour coopérer avec ladite étoile.

D'une manière avantageuse, l'organe d'activation peut être un râteau comprenant à une extrémité un secteur denté constituant la seconde entrée du premier différentiel et à une autre extrémité un palpeur agencé pour coopérer avec la came.

De préférence, la roue d'entrainement de référence peut être agencée pour être en liaison cinématique avec une roue du mouvement horloger.

Avantageusement, la roue d'entrainement de référence peut être agencée pour effectuer un tour en 31 jours, de sorte que la période de référence est de 31 jours.

Selon un mode de réalisation préféré, le dispositif d'affichage peut comprendre un mécanisme de correction de l'affichage desdites périodes, ledit mécanisme de correction comprenant :
- un organe correcteur,
- un deuxième différentiel à deux entrées et une sortie, une première entrée étant agencée pour être constituée par la roue du mouvement horloger, une seconde entrée étant constituée par ledit organe correcteur et la sortie étant constituée par la roue d'entrainement de référence.

Selon différentes variantes de réalisation, l'organe indicateur desdites périodes peut comprendre un support sur lequel sont régulièrement représentées les périodes et un index, l'un des deux étant fixe et l'autre étant agencé pour être entrainé par l'organe d'entrainement.

La présente invention concerne également une pièce d'horlogerie comprenant un dispositif d'affichage de périodes d'un cycle annuel tel que défini ci-dessus.

Ainsi, le dispositif d'affichage selon l'invention comprend un affichage sautant permettant d'afficher les périodes d'un cycle annuel avec une grande précision, même à proximité d'un changement de périodes, l'affichage sautant au moment dudit changement de périodes. De plus, le mécanisme de correction permet une correction simple et rapide de la période à afficher, si nécessaire.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue de dessus d'un dispositif d'affichage conforme à l'invention ;
- la figure 2 est une vue en coupe selon la ligne A-A de la figure 1 ;
- la figure 3 est une vue en coupe selon la ligne B-B de la figure 1 ; et
- la figure 4 est une vue en coupe selon la ligne C-C de la figure 1.

### Description détaillée d'un mode de réalisation préféré

La description qui suit est celle d'un dispositif d'affichage des signes du zodiaque destiné à être utilisé dans une pièce d'horlogerie, équipée d'un mouvement horloger, mais peut être adapté par l'homme du métier à un affichage des mois.

En référence à la figure 1, le dispositif d'affichage des signes du zodiaque comprend un organe indicateur 1 desdits signes du zodiaque qui comporte un index et un support sur lequel sont régulièrement représentés les signes du zodiaque. « Régulièrement » signifie que chaque signe du zodiaque ou chaque période à afficher occupe sur le support un même espace, indépendamment de la durée du signe ou de la période. Selon une première variante de réalisation, le support peut être un disque sur lequel les signes du zodiaque sont représentés sous la forme d'une bande annulaire découpée en douze zones identiques, régulièrement réparties autour du disque. Le disque peut être fixe et, dans ce cas, l'index peut être une aiguille mobile en rotation. Le disque peut être mobile en rotation et, dans ce cas, l'index peut être un guichet agencé dans le cadran de la pièce d'horlogerie pour afficher une période. Il est également possible de prévoir sur le cadran une ouverture permettant de visualiser tout ou partie du disque, la période en cours qui apparait dans l'ouverture étant indiquée au moyen d'un index fixe prévu sur le cadran. Dans une autre variante de réalisation, le support peut être sous la forme d'une zone dessinée sur le cadran, sur laquelle les signes du zodiaque sont régulièrement représentés, et l'index est une aiguille rétrograde se déplaçant le long de cette zone.

Selon l'invention, le dispositif d'affichage des signes du zodiaque comprend un mécanisme de gestion de la durée d'affichage desdits signes du zodiaque comprenant au moins :
- un organe d'entrainement 2 de l'organe indicateur 1,
- une came 4 de gestion de la durée d'affichage desdits signes du zodiaque,
- un premier différentiel 6 à deux entrées et une sortie, une première entrée étant constituée par une roue 8 d'entrainement de référence agencée pour effectuer un tour selon une période de référence, ici 31 jours, une seconde entrée étant constituée par un organe d'activation 10 agencé pour coopérer avec ladite came 4, et la sortie étant constituée par ledit organe d'entrainement 2 de l'organe indicateur 1.

Plus précisément, l'organe d'entrainement 2 de l'organe indicateur 1 est constitué par un premier doigt d'entrainement agencé pour faire sauter l'organe indicateur 1 lors de chaque changement de signe du zodiaque.

La came 4 est montée pivotante et est entrainée par des moyens d'entrainement comprenant un second doigt d'entrainement 12 solidaire de la roue 8 d'entrainement de référence et une étoile 14 à 12 dents solidaire de la came 4. Ledit second doigt d'entrainement 12 est agencé pour coopérer avec ladite étoile 14 pour faire avancer ladite étoile 14 d'un pas et faire pivoter la came 4. La roue 8 d'entrainement de référence faisant un tour en 31 jours, le second doigt d'entrainement 12 fait sauter l'étoile 14 tous les 31 jours, la came 4 pivotant alors également tous les 31 jours.

La came 4 est agencée pour coopérer avec un palpeur 16 prévu à une extrémité d'un râteau, monté pivotant en A et constituant l'organe d'activation 10. Le râteau comprend à son autre extrémité un secteur denté 18 constituant la seconde entrée du premier différentiel 6, comme cela sera décrit ci-après.

En référence aux figures 2 et 3, le premier différentiel 6 comprend une couronne 20 qui présente une denture extérieure coopérant avec la roue 8 d'entrainement de référence, constituant la première entrée, et une denture intérieure coopérant avec au moins un, et de préférence deux pignons satellites 22 aptes à tourner sur eux-mêmes et à rouler sur ladite denture intérieure. Le premier différentiel 6 comprend également un porte-satellite 24 portant les pignons satellites 22, et comprenant une denture extérieure coopérant avec le secteur denté 18 du râteau 10, constituant la deuxième entrée. Le premier différentiel 6 comprend également un pignon 26 placé au centre du premier différentiel 6 et engrenant avec les pignons satellites 22. Ce pignon 26 est solidaire de l'organe d'entrainement 2 de l'organe indicateur 1, constituant la sortie du premier différentiel 6.

La came 4 comporte un profil agencé pour que l'organe d'activation 10 coopère avec le premier différentiel 6 pour faire avancer ou reculer l'organe d'entrainement 2 de l'organe indicateur 1 en fonction de la durée du signe du zodiaque affiché par rapport à la période de référence de 31 jours.

D'une manière générale, il est prévu dans la pièce d'horlogerie dans lequel le dispositif d'affichage est intégré, un mécanisme d'entrainement de la roue 8 d'entrainement de référence agencé pour que ladite roue 8 d'entrainement de référence effectue un tour selon la période de référence.

Dans la variante représentée, le mécanisme d'entrainement de la roue 8 d'entrainement de référence comprend une roue du mouvement horloger agencée pour effectuer un tour en 31 jours, ledit mécanisme d'entrainement de la roue d'entrainement de référence étant agencé pour que la roue d'entrainement de référence effectue un tour en 31 jours. Plus précisément, la roue 8 d'entrainement de référence est agencée pour être en liaison cinématique avec une roue du mouvement horloger, et plus particulièrement une roue 28 de 31 par l'intermédiaire d'un deuxième différentiel 30, utilisé d'une part pour la liaison cinématique entre la roue 28 de 31 et d'autre part comme élément d'un mécanisme de correction de l'affichage.

Plus spécifiquement en référence aux figures ledit mécanisme de correction comprend :
- - un organe correcteur 32,
- - le deuxième différentiel 30 à deux entrées et une sortie, une première entrée constituée par la roue 28 de 31, par l'intermédiaire d'un renvoi 34, une seconde entrée étant constituée par ledit organe correcteur 32 par l'intermédiaire d'un renvoi 36, et la sortie étant constituée par la roue 8 d'entrainement de référence.

L'organe correcteur 32 comprend une étoile de correction 40 actionnée par une commande de correction (non représentée) et une roue de correction 42 solidaire de l'étoile de correction 40 agencée pour engrener avec un pignon du renvoi 36.

En référence aux figures 2 et 4, le deuxième différentiel 30 comprend une couronne 44 qui présente une denture extérieure coopérant avec la roue 28 de 31 par l'intermédiaire du renvoi 34, constituant la première entrée, et une denture intérieure coopérant avec au moins un, et de préférence deux pignons satellites 46 aptes à tourner sur eux-mêmes et à rouler sur ladite denture intérieure. Le deuxième différentiel 30 comprend également un porte-satellite 48 portant les pignons satellites 46, et comprenant une denture extérieure coopérant avec la roue de correction 42 par l'intermédiaire du renvoi 36, constituant la deuxième entrée. Le deuxième différentiel 30 comprend également un pignon 50 placé au centre du deuxième différentiel 30 et engrenant avec les pignons satellites 46. Ce pignon 50 est solidaire d'une roue 52 engrenant avec la roue 8 d'entrainement de référence, constituant la sortie du deuxième différentiel 30.

Il est bien évident que le dispositif d'affichage de la présente invention peut être utilisé indépendamment du mécanisme de correction. Dans ce cas, la roue 8 d'entrainement de référence peut être entrainée par une roue prévue dans le mouvement horloger et animée d'une vitesse adéquate, sans l'intermédiaire du deuxième différentiel.

Le fonctionnement du dispositif d'affichage de l'invention est le suivant : en régime de fonctionnement normal de la pièce d'horlogerie, la roue 28 de 31 entraine la couronne 44 (première entrée du deuxième différentiel 30) via le renvoi 34. Le mécanisme de correction n'étant pas actionné, le porte-satellite 48 est immobile et les pignons satellites 46 ne se déplacent pas. La couronne 44 fait tourner sur eux-mêmes lesdits pignons satellites 46 qui font tourner à leur tour le pignon 50, et donc la roue 52 (sortie du deuxième différentiel 30). Ladite roue 52 entraine la roue 8 d'entrainement de référence et donc le second doigt d'entrainement 12. Les dimensions de roues et le nombre de dents sont adaptés pour que la roue 8 d'entrainement de référence fasse un tour en 31 jours.

La roue 8 d'entrainement de référence entraine la couronne 20 (première entrée du premier différentiel 6). La came 4 et le râteau 10 étant immobiles, le porte-satellite 24 est immobile et les pignons satellites 22 ne se déplacent pas. La couronne 20 fait tourner sur eux-mêmes lesdits pignons satellites 22 qui font tourner à leur tour le pignon 26, et donc le premier doigt d'entrainement 2 (sortie du premier différentiel 6) qui, lorsqu'il arrivera en regard dudit organe indicateur 1, le fera sauter pour passer à l'affichage du signe zodiacal suivant. Afin que le changement de signe zodiacal se produise à la bonne date, et que la durée d'affichage du signe en cours soit respectée, le second doigt d'entrainement 12 fait sauter l'étoile 14 à chaque tour de la roue 8 d'entrainement de référence, soit tous les 31 jours. A chaque saut de l'étoile 14, la came 4 pivote. Le palpeur 16, qui est au contact de la came 4 fait pivoter le râteau 10 d'un angle correspondant au profil de la came 4. Ledit râteau 10 (deuxième entrée du premier différentiel 6), en pivotant, entraine le porte-satellite 24 et donc les pignons satellites 22. Ils roulent sur la denture intérieure de la couronne 20 et tournent sur eux-mêmes, entrainant à leur tour le pignon 26, et donc le premier doigt d'entrainement 2 d'un certain angle, de façon à ajuster la position dudit premier doigt d'entrainement 2 en le faisant avancer ou reculer par rapport à la durée de la période zodiacale en cours qui peut varier de 29 à 32 jours. Ainsi, le premier doigt d'entrainement 2, correctement repositionné, fera sauter automatiquement l'organe indicateur 1 au moment exact du changement de signe zodiacal de sorte qu'il n'y a aucune incertitude sur la période zodiacale affichée en cours.

S'il est nécessaire de corriger le signe zodiacal affiché, l'utilisateur actionne la commande de correction qui entraine l'étoile de correction 40 et donc la roue de correction 42 (deuxième entrée du deuxième différentiel 30). Cette dernière, par l'intermédiaire du renvoi 36 entraine le porte-satellite 48 et donc les pignons satellites 46. Ils roulent sur la denture intérieure de la couronne 44 et tournent sur eux-mêmes, entrainant à leur tour le pignon 50, et donc la roue 52. Ladite roue 52 entraine à son tour la roue 8 d'entrainement de référence afin que cette dernière effectue un tour complet permettant ainsi une correction simple et rapide de la période zodiacale à afficher, indépendamment de la roue 28 du mouvement horloger.

Par ailleurs, le dispositif d'affichage de l'invention permet de décentrer l'organe indicateur par rapport au centre du mouvement de sorte que de nombreuses variantes de réalisation sont possibles.

Bien entendu, la présente invention ne se limite pas à l'exemple illustré et est susceptible de diverses variantes et modifications qui apparaîtront de manière évidente à l'homme du métier. Notamment, le dispositif d'affichage décrit pour l'affichage des signes du zodiaque peut être adapté à un affichage des mois.

## Revendications

1. Dispositif d'affichage de périodes dont la succession constitue un cycle annuel d'un mouvement horloger, comprenant un organe indicateur (1) desdites périodes, **caractérisé en ce qu'**il comprend au moins un mécanisme de gestion de la durée d'affichage desdites périodes comprenant au moins :
- un organe d'entrainement (2) de l'organe indicateur (1) agencé pour entrainer l'organe indicateur (1) lors d'un changement de période,
- une came (4) de gestion de la durée d'affichage desdites périodes, et des moyens d'entrainement de la came,
- un premier différentiel (6) à deux entrées et une sortie, une première entrée étant constituée par une roue (8) d'entrainement de référence agencée pour effectuer un tour selon une période de référence, une seconde entrée étant constituée par un organe d'activation (10) agencé pour coopérer avec ladite came (4), et la sortie étant constituée par ledit organe d'entrainement (2) de l'organe indicateur (1),
ladite came (4) comportant un profil agencé pour que l'organe d'activation (10) coopère avec le premier différentiel (6) pour faire avancer ou reculer l'organe d'entrainement (2) de l'organe indicateur (1) en fonction de la durée de la période affichée par rapport à la période de référence.

2. Dispositif d'affichage selon la revendication 1, **caractérisé en ce que** l'organe d'entrainement (2) de l'organe indicateur (1) comprend un premier doigt d'entrainement agencé pour entrainer l'organe indicateur (1) lors du changement de période.

3. Dispositif d'affichage selon les revendications précédentes, **caractérisé en ce que** les moyens d'entrainement de la came (4) comprennent un second doigt d'entrainement (12) solidaire de la roue (8) d'entrainement de référence et une étoile (14) solidaire de la came (4), ledit second doigt d'entrainement (12) étant agencé pour coopérer avec ladite étoile (14).

4. Dispositif d'affichage selon l'une des revendications précédentes, **caractérisé en ce que** l'organe d'activation (10) est un râteau comprenant à une extrémité un secteur denté (18) constituant la seconde entrée du premier différentiel (6) et à une autre extrémité un palpeur (16) agencé pour coopérer avec la came (4).

5. Dispositif d'affichage selon la revendication précédente, **caractérisé en ce que** la roue (8) d'entrainement de référence est agencée pour être en liaison cinématique avec une roue du mouvement horloger.

6. Dispositif d'affichage selon la revendication précédente, **caractérisé en ce que** la roue (8) d'entrainement de référence est agencée pour effectuer un tour en 31 jours, de sorte que la période de référence est de 31 jours.

7. Dispositif d'affichage selon l'une des revendications 5 à 6, **caractérisé en ce qu'**il comprend un mécanisme de correction de l'affichage desdites périodes, ledit mécanisme de correction comprenant :
- un organe correcteur (32),
- un deuxième différentiel (30) à deux entrées et une sortie, une première entrée étant agencée pour être constituée par la roue du mouvement horloger, une seconde entrée étant constituée par ledit organe correcteur (32) et la sortie étant constituée par la roue (8) d'entrainement de référence.

8. Dispositif d'affichage selon l'une des revendications précédentes, **caractérisé en ce que** l'organe indicateur (1) desdites périodes comprend un support sur lequel sont régulièrement représentées les périodes et un index, l'un étant fixe et l'autre étant agencé pour être entrainé par l'organe d'entrainement (2).

9. Pièce d'horlogerie comprenant un dispositif d'affichage de périodes dont la succession constitue un cycle annuel selon l'une des revendications précédentes.

10. Pièce d'horlogerie selon la revendication 9, **caractérisée en ce qu'**elle comprend un mécanisme d'entrainement de la roue (8) d'entrainement de référence agencé pour que ladite roue (8) d'entrainement de référence effectue un tour selon la période de référence.

11. Pièce d'horlogerie selon la revendication 10, **caractérisée en ce que** le mécanisme d'entrainement de la roue (8) d'entrainement de référence comprend une roue du mouvement horloger agencée pour effectuer un tour en 31 jours, ledit mécanisme d'entrainement de la roue (8) d'entrainement de référence étant agencé pour que la roue (8) d'entrainement de référence effectue un tour en 31 jours.

## Patentansprüche

1. Vorrichtung zum Anzeigen von Zeitabschnitten, deren Abfolge einen Jahreszyklus eines Uhrwerks bildet, umfassend ein Organ (1) zum Anzeigen der Zeitabschnitte, **dadurch gekennzeichnet, dass** sie mindestens einen Mechanismus zum Steuern der Anzeigedauer der Zeitabschnitte aufweist, der mindestens umfasst:
- ein Organ (2) zum Antreiben des Anzeigeorgans (1), das dafür ausgelegt ist, das Anzeigeorgan (1) bei einem Zeitabschnittswechsel anzutreiben,
- einen Nocken (4) zum Steuern der Anzeigedauer der Zeitabschnitte und Mittel zum Antreiben des Nockens,
- ein erstes Differential (6) mit zwei Eingängen und einem Ausgang, wobei ein erster Eingang durch ein Referenzantriebsrad (8) gebildet ist, das dafür ausgelegt ist, eine Umdrehung während eines Referenzzeitabschnitts auszuführen, ein zweiter Eingang durch ein Aktivierungsorgan (10) gebildet ist, das dafür ausgelegt ist, mit dem Nocken (4) zusammenzuwirken, und der Ausgang durch das Organ (2) zum Antreiben des Anzeigeorgans (1) gebildet ist,
wobei der Nocken (4) ein Profil aufweist, das so beschaffen ist, dass das Aktivierungsorgan (10) mit dem ersten Differential (6) zusammenwirkt, um das Organ (2) zum Antreiben des Anzeigeorgans (1) in Abhängigkeit von der Dauer des angezeigten Zeitabschnitts in Bezug auf den Referenzzeitabschnitt vorwärts oder rückwärts zu bewegen.

2. Anzeigevorrichtung nach Anspruch 1, **dadurch gekennzeichnet, dass** das Organ (2) zum Antreiben des Anzeigeorgans (1) einen ersten Antriebsfinger umfasst, der dafür ausgelegt ist, das Anzeigeorgan (1) bei einem Zeitabschnittswechsel anzutreiben.

3. Anzeigevorrichtung nach den vorhergehenden Ansprüchen, **dadurch gekennzeichnet, dass** die Mittel zum Antreiben des Nockens (4) einen zweiten Antriebsfinger (12), der mit dem Referenzantriebsrad (8) fest verbunden ist, und einen Stern (14), der mit dem Nocken (4) fest verbunden ist, umfassen, wobei der zweite Antriebsfinger (12) dafür ausgelegt ist, mit dem Stern (14) zusammenzuwirken.

4. Anzeigevorrichtung nach einem der vorhergehenden Ansprüche, **dadurch gekennzeichnet, dass** das Aktivierungsorgan (10) ein Rechen ist, der an einem Ende einen gezahnten Bereich (18), der den zweiten Eingang des ersten Differentials (6) bildet, und an einem anderen Ende einen Fühler (16) umfasst, der dafür ausgelegt ist, mit dem Nocken (4) zusammenzuwirken.

5. Anzeigevorrichtung nach dem vorhergehenden Anspruch, **dadurch gekennzeichnet, dass** das Referenzantriebsrad (8) dafür ausgelegt ist, in einer kinematischen Verbindung mit einem Rad des Uhrwerks zu stehen.

6. Anzeigevorrichtung nach dem vorhergehenden Anspruch, **dadurch gekennzeichnet, dass** das Referenzantriebsrad (8) dafür ausgelegt ist, eine Umdrehung in 31 Tagen auszuführen, so dass der Referenzzeitabschnitt 31 Tage beträgt.

7. Anzeigevorrichtung nach einem der Ansprüche 5 bis 6, **dadurch gekennzeichnet, dass** sie einen Mechanismus für die Korrektur der Anzeige der Zeitabschnitte umfasst, wobei der Korrekturmechanismus umfasst:
- ein Korrekturorgan (32),
- ein zweites Differential (30) mit zwei Eingängen und einem Ausgang, wobei ein erster Eingang so beschaffen ist, dass er durch das Rad des Uhrwerks gebildet ist, ein zweiter Eingang durch das Korrekturorgan (32) gebildet ist und der Ausgang durch das Referenzantriebsrad (8) gebildet ist.

8. Anzeigevorrichtung nach einem der vorhergehenden Ansprüche, **dadurch gekennzeichnet, dass** das Organ (1) zum Anzeigen der Zeitabschnitte einen Träger, auf dem die Zeitabschnitte regelmäßig dargestellt sind, und einen Zeiger umfasst, wovon eines fest ist und das andere dafür ausgelegt ist, durch das Antriebsorgan (2) angetrieben zu werden.

9. Zeitmessgerät, umfassend eine Vorrichtung zum Anzeigen von Zeitabschnitten, deren Abfolge einen Jahreszyklus bildet, nach einem der vorhergehenden Ansprüche.

10. Zeitmessgerät nach Anspruch 9, **dadurch gekennzeichnet, dass** es einen Mechanismus zum Antreiben des Referenzantriebsrades (8) umfasst, der so ausgelegt ist, dass das Referenzantriebsrad (8) eine Umdrehung pro Referenzzeitabschnitt ausführt.

11. Zeitmessgerät nach Anspruch 10, **dadurch gekennzeichnet, dass** der Mechanismus zum Antreiben des Referenzantriebsrades (8) ein Rad des Uhrwerks umfasst, das dafür ausgelegt ist, eine Umdrehung in 31 Tagen auszuführen, wobei der Mechanismus zum Antreiben des Referenzantriebsrades (8) so beschaffen ist, dass das Referenzantriebsrad (8) eine Umdrehung in 31 Tagen ausführt.

## Claims

1. A device for the display of periods which, in succession, form an annual cycle, for a timepiece movement, comprising an indicator member (1) for indicating said periods, **characterized in that** it comprises at least a mechanism for controlling the duration of display of said periods comprising at least:
- a drive member (2) for driving the indicator member (1) arranged to drive the indicator member (1) at the moment of a change in period,
- a cam (4) controlling the duration of display of said periods, and means for driving the cam,
- a first differential gear (6) with two inputs and one output, a first input being formed by a reference drive wheel (8), arranged to complete one revolution in one reference period, a second input being formed by an actuation member (10) arranged to cooperate with said cam (4), and the output being formed by said drive member (2) for the indicator member (1),
said cam (4) comprising a profile arranged such that the actuation member (10) cooperates with the first differential gear (6) to move the drive member (2) for the indicator member (1) forwards or backwards, depending on the duration of the period displayed relative to the reference period.

2. The display device according to claim 1, **characterized in that** the drive member (2) for the indicator member (1) comprises a first drive finger arranged to drive the indicator member (1) at the moment of a change in period.

3. The display device according to the preceding claims, **characterized in that** the cam (4) drive means comprise a second drive finger (12) integral with the reference drive wheel (8) and a star (14) integral with the cam (4), said second drive finger (12) being arranged to cooperate with said star (14).

4. The display device according to any of the preceding claims, **characterized in that** the actuation member (10) is a rack comprising, at one end, a toothed sector (18) forming the second input of the first differential gear (6), and at another end, a feeler device (16) arranged to cooperate with the cam (4).

5. The display device according to the preceding claim, **characterized in that** the reference drive wheel (8) is arranged to be in kinematic connection with a wheel of the timepiece movement.

6. The display device according to the preceding claim, **characterized in that** the reference drive wheel (8) is arranged to complete one revolution in 31 days, so that the reference period is 31 days.

7. The display device according to any of claims 5 to 6, **characterized in that** the device comprises a correction mechanism for correcting the display of said periods, said correction mechanism including:
- a corrector member (32),
- a second differential gear (30) with two inputs and one output, a first input arranged to be formed by the wheel of the timepiece movement, a second input being formed by said corrector member (32) and the output being formed by the reference drive wheel (8).

8. The display device according to any of the preceding claims, **characterized in that** said period indicator member (1) comprises a support on which the periods are depicted in a regular manner, and an index, one being immobile and the other being arranged to be driven by the drive member (2).

9. A timepiece comprising a device for the display of periods which, in succession, form an annular cycle according to any of the preceding claims.

10. The timepiece according to claim 9, **characterized in that** the timepiece includes a mechanism for driving the reference drive wheel (8) arranged such that said reference drive wheel (8) completes one revolution in the reference period.

11. The timepiece according to claim 10, **characterized in that** the drive mechanism for the reference drive wheel (8) comprises a wheel of the timepiece movement arranged to complete one revolution in 31 days, said drive mechanism for the reference drive wheel (8) being arranged such that the reference drive wheel (8) completes one revolution in 31 days.
